# EUROPÄISCHE PATENTSCHRIFT

(11) **EP 4 015 147 B1**
(45) Veröffentlichungstag und Bekanntmachung des Hinweises auf die Patenterteilung: **04.03.2026**
(21) Anmeldenummer: 21209018.7
(22) Anmeldetag: 18.11.2021
(51) Int. Cl.: B24B 21/00, B24B 41/02, B24B 47/20, B24B 7/06, B24B 49/04, B24B 27/00

(54) **MASCHINE ZUM BEARBEITEN VON BLECHTEILEN**
MACHINE FOR WORKING SHEET METAL PARTS
MACHINE D'USINAGE DE PIÈCES EN TÔLE

(30) Priorität: 16.12.2020 DE 202020107308 U
(43) Veröffentlichungstag der Anmeldung: 22.06.2022
(73) Patentinhaber: ARKU Maschinenbau GmbH, 76532 Baden-Baden (DE)
(72) Erfinder: Burtscher, Jacques, 67480 Roeschwoog (FR); Armbruster, Christian, 77830 Bühl (DE)
(74) Vertreter: Durm Patentanwälte PartG mbB

(56) Entgegenhaltungen:
- EP-B1- 1 062 072
- CN-U- 211 465 850
- DE-A1- 102018 126 281
- DE-U1- 212017 000 255

## Beschreibung

Die vorliegende Erfindung betrifft eine Maschine zum Bearbeiten von Blechteilen in mehreren aufeinanderfolgenden Bearbeitungsschritten, insbesondere Entgraten, Verrunden von Kanten und Schleifen der Oberfläche.

Beim Schneiden und Stanzen von Teilen aus Stahlblech bilden sich an den Schnittkanten und den Rändern von Löchern und Ausnehmungen störende Grate, die an der Oberseite überstehen. Insbesondere bei Werkstücken, die aus mehreren Zentimeter dickem Stahlblech hergestellt sind, bedarf es einigen technischen Aufwands, diese zu entgraten, die Kanten zu verrunden und schließlich die Oberfläche plan zu schleifen.

EP 3 085 491 A1 beschreibt eine Maschine zum Schleifen und Entgraten eines flächigen Werkzeugstücks mit einer horizontalen Schleifwalze. Eine solche Maschine kann zwar die Oberfläche schleifen, nicht aber Kanten verrunden oder stärkere Grate entfernen.

EP 2 792 450 beschreibt eine Entgratmaschine mit horizontal umlaufenden Riemen, die eine Vielzahl nebeneinander angeordneter Bürsten tragen. Die Bürsten bestehen aus einem fächerartigen Paket von Schleifpapier oder Schleifvlies. Das zu entgratende Blechteil wird quer zur Bewegungsrichtung der Bürsten vorgeschoben. Dabei streichen die Ränder der Schleifpapiere bzw. Schleifvliese quer zur Vorschubrichtung über die Oberfläche des Werkstücks und entfernen dadurch die überstehenden Grate. Aufgrund der Flexibilität der Bürsten können diese ein Stück weit in Ausnehmungen eindringen.

EP 1 293 292 A1 beschreibt eine Maschine zum Bearbeiten von Werkstücken mit einem runden Schleifteller, der sich um eine vertikale Achse dreht. An der Unterseite hat der Schleifteller radiale Bürsten, welche über die Werkstücke streichen.

DE 10 2018 126 281 A1 beschreibt eine Schleifvorrichtung zum Bearbeiten eines metallenen Werkstückes im Durchlaufverfahren umfassend ein höhenverstellbares Breitband-Schleifaggregat und ein weiteres Schleifaggregat mit Tellerschleifern zur Erzeugung eines Finishes auf einer Oberfläche des Werkstücks. Eine Transportvorrichtung transportiert das Werkstück linear unter dem Breitbandschleifaggregat und unter dem weiteren Schleifaggregat hindurch.

DE 21 2017 000 255 U1 zeigt und beschreibt eine Entgratungsmaschine mit einem zentralen Bürstenaggregat und einem in Durchlaufrichtung nachfolgend angeordneten Schleifbandaggregat. Der Bürstenschleifkopf hat Bürstenrollen, die horizontal gelagert sind. Die Position des Bürstenaggregats ist in vertikaler Richtung einstellbar, um die Bearbeitung der Werkstücke unterschiedlicher Dicke einzustellen und anzupassen oder einen Verschleiß der Bürstenrollen zu kompensieren. Das zusätzliche Schleifbandaggregat ist nicht höhenverstellbar.

CN 211465850 U offenbart eine Entgratungsmaschine mit drei hintereinander angeordneten Bearbeitungsstationen, nämlich zwei Bürstenschleifern mit vertikal drehenden Tellern und einem Schleifbandaggregat als dritte Bearbeitungsstation. Das Schleifbandaggregat ist nicht in vertikaler Richtung einstellbar.

EP 1 062 072 B1 offenbart ein Verfahren zum Betrieb einer Breitschleifmaschine zum Erzeugen einer qualitativ anspruchsvollen geschliffenen Oberfläche auf flachen Gegenständen, welche kontinuierlich durch die Breitschleifmaschine transportiert werden. Dabei umfasst die Breitschleifmaschine zwei oder mehr Schleifeinheiten, die hintereinander angeordnet sind. Bei der in Figur 3a dargestellten Maschine werden zwei Feinschleifbänder eingesetzt, welche vor und hinter einer mittig angeordneten Schleifwalze angeordnet sind. Die Schleifeinheiten sind in einem leichten Eingriffswinkel versetzt zur Vorschubrichtung der Gegenstände eingesetzt derart, dass in der ersten Feinschleifstufe eine Rhombusmusterung erzeugt wird und in der anschließenden Feinschleifstufe diese rhombusartige Rohmusterung überschliffen wird. Der Anpressdruck in der Feinschleifstufe ist einstellbar oder regelbar. Als Schleifmittel können Schleifbänder, Feinschleifwalzen oder Feinschleifbürsten verwendet werden.

Schleif- und Entgratmaschinen müssen genau auf die Dicke der zu bearbeitenden Blechteile eingestellt werden, damit einerseits die Bearbeitungswerkzeuge mit genügendem Druck auf das Werkstück einwirken, andererseits aber die Bearbeitungswerkzeuge nicht beschädigt werden oder das durchlaufende Werkstück nicht an einem Werkzeug hängen bleibt oder festklemmt. Dabei ist die Einstellung eines Bürstenaggregats mit Schleifbürsten etwas weniger kritisch, weil die Schleifbürsten flexibel sind und dem Werkstück bis zu einem gewissen Grad ausweichen können. Bei einem Schleifbandaggregat mit quer zur Durchlaufrichtung angeordneter Kontaktwalze muss der Abstand zwischen dem Transportband und der Kontaktwalze bzw. die Zustellungen sehr genau eingestellt werden, damit sich einerseits das Werkstück noch unter der sich drehenden Kontaktwalze hindurchbewegen kann, andererseits aber das Schleifband mit hinreichendem Druck über die Oberfläche des Werkstücks schleift.

Bei einer Maschine mit verketteten Bearbeitungseinheiten, bei der also eine Mehrzahl von Bearbeitungseinheiten entlang eines durchgängigen Transportbands in Durchlaufrichtung des Werkstücks hintereinander angeordnet sind, besteht die besondere Herausforderung darin, alle Bearbeitungseinheiten möglichst einfach, gleichwohl exakt auf die Dicke des zu bearbeitenden Blechteils einzustellen.

Aufgabe der Erfindung ist die Konzeption einer Maschine zum Bearbeiten von Blechteilen mit einem Transportband zum Transportieren des zu bearbeitenden Werkstücks in horizontaler Richtung von einem Aufgabetisch zu einem Ausgabetisch und einer Mehrzahl von Bearbeitungseinheiten, die entlang des Transportbands hintereinander angeordnet sind und ein Bürstenaggregat mit Schleifbürsten und wenigstens ein Schleifbandaggregat umfasst, welche schnell und optimal auf unterschiedliche Dicken der zu bearbeitenden Blechteile eingestellt werden können.

Dieses technische Problem wird gelöst durch eine Maschine mit den Merkmalen des ersten Patentanspruchs.

Bei der erfindungsgemäßen Maschine sind drei Bearbeitungseinheiten entlang des Transportbands hintereinander angeordnet, nämlich an erster Stelle ein erstes Schleifbandaggregat in einem ersten Hilfsrahmen, an zweiter Stelle ein zentrales Bürstenaggregat mit Schleifbürsten und an dritter Stelle ein zweites Schleifbandaggregat in einem zweiten Hilfsrahmen hinter dem zentralen Bürstenaggregat. Bei einer solchen Anordnung und Kombination von Bearbeitungseinheiten kann eine abgestufte Bearbeitung von Werkstücken in einem Durchlauf erfolgen.

Die Anordnung der Schleifbandaggregate auf einem vertikal verfahrbaren Hilfsrahmen ermöglicht eine schnelle, einfache und sehr exakte Einstellung des Abstands zwischen Transportband und Kontaktwalze, also der Zustellung. Die Durchlaufhöhe des Werkstücks, die durch die vertikale Höhe des Transportbands im Maschinengestell vorgegeben ist, ist dabei die für alle Bearbeitungseinheiten geltende Bezugshöhe. Dies hat den Vorteil, dass zunächst die vertikale Höhe des Transportbands festgelegt werden kann, beispielsweise zwecks Anpassung an vor- oder nachgelagerte Arbeitsstationen im Rahmen einer Verkettung von Maschinen, und anschließend die Arbeitsspalten der verschiedenartigen Bearbeitungseinheiten getrennt voneinander einstellbar sind. Aufgrund der Kombination aus Bürstenaggregat mit Schleifbürsten und Schleifbandaggregat mit horizontaler Kontaktwalze kann die erfindungsgemäße Maschine insbesondere gestanzte oder geschnittene Blechteile mit Dicke bis zu mehreren Zentimetern mit hervorragenden Ergebnissen nachbearbeiten, indem sowohl die Kanten und Ränder entgratet und/oder verrundet als auch die Oberfläche geschliffen werden.

Das erste Schleifbandaggregat hat ein grobkörniges Schleifband zum Entgraten und das zweite Schleifbandaggregat ein feinkörniges Schleifband zum Schleifen der Oberfläche des Werkstücks haben. Das zentrale Bürstenaggregat in der Mitte dient vor allem dem Verrunden von Kanten an den Ausnehmungen in der Oberfläche des Blechteils. Ein Schleifbandaggregat mit Kontaktwalze kann nämlich allenfalls die Vorderkante eines Blechteils entgraten, wohingegen die flexiblen Schleifbürsten des Bürstenaggregats ein Stück weit in Ausnehmungen des Blechteils eindringen.

Die Unteransprüche enthalten weitere vorteilhafte und zweckmäßige Ausführungen der erfindungsgemäßen Maschine.

Ein Ausführungsbeispiel der Erfindung wird nachstehend unter Bezugnahme auf die Abbildungen erläutert. Es zeigen:
- Figur 1: eine Maschine zum Bearbeiten von Blechteilen, in einer schematischen Darstellung von der Seite;
- Figur 2: die Maschine von Figur 1, von vorne.

Die Maschine dient zum Bearbeiten von relativ dicken Blechteilen 10 in drei aufeinanderfolgenden Bearbeitungsschritten, nämlich Entgraten, Verrunden der Kanten und Schleifen der Oberfläche.

Ein Maschinengestell 20 umfasst im Wesentlichen vordere und hintere Vertikalholme 21a, 21b und zwischengesetzte Horizontalholme 22. Im Bereich der unteren Horizontalholme 22b sind vier parallele Vertikalführungen 23a, 23b angeordnet.

Ein Transportband 30 ist mit Abstand vom Boden in dem Maschinengestell 20 gelagert. Das Transportband 30 umfasst ein Arbeitstrum 31 und ein Leertrum 32 und verläuft zwischen einer Umlenkrolle 33a und einer Antriebsrolle 33b, die sich quer zur Transportrichtung erstrecken. Das Transportband 30 überragt das Maschinengestell 20 am Einlass und Auslass der Maschine. Die über das Maschinengestell 20 hinausragenden Abschnitte des Transportbands 30 bilden eine Aufladefläche 34 und eine Entladefläche 35. Das zu bearbeitende Blechteil 10 wird in Pfeilrichtung von der Aufladefläche 34 zu der Entladefläche 35 kontinuierlich transportiert, um nacheinander drei verschiedene Bearbeitungseinheiten zu durchlaufen.

Erste Bearbeitungseinheit ist ein erstes Schleifbandaggregat 40 mit einem grobkörnigen Schleifband 41, welches endlos ist und zwischen einer Kontaktwalze 42 und einer Umlenkrolle 43 umläuft. Die Kontaktwalze 42 hat eine Riemenscheibe 44, die von einem Elektromotor 45 über einen Treibriemen 46 angetrieben wird. Die Umlenkrolle 43 ist auf einer Lagergabel 47 drehbar gelagert.

Das erste Schleifbandaggregat 40 ist komplett in einen ersten Hilfsrahmen 50 eingebaut. Der Hilfsrahmen 50 umfasst zwei parallele und im Abstand voneinander angeordnete Vertikalschienen 51a, 51b und einen diese verbindenden Querträger 52 (vgl. Fig. 2). Der Hilfsrahmen 50 hat einen Querschnitt, der im Prinzip einem umgekehrten U entspricht, wobei die Vertikalschienen 51a, 51b die U-Schenkel und der Querträger 52 den U-Rücken bilden. Die Vertikalschienen 51a, 51b verlaufen seitlich in einem Zwischenraum zwischen dem Maschinengestell 20 und dem Transportband 30.

Die Vertikalschienen 51a, 51b haben ihrerseits einen Querschnitt in Form eines flachen, großen U, wobei die U-Rücken gegeneinander weisen. Innerhalb des U-förmigen Querschnitts der Vertikalschiene 51a sind die Riemenscheibe 44 und der Treibriemen 46 angeordnet, der Elektromotor 45 sitzt platzsparend an der Außenseite (vgl. Fig. 2).

Die Vertikalschienen 51a, 51b des ersten Hilfsrahmens 50 sind in den Vertikalführungen 23a, 23b des Maschinengestells 20 gleitend gelagert.

Zwischen der Lagergabel 47 des Schleifbandaggregats 40 und dem Querträger 52 des Hilfsrahmens 50 sitzt ein Spannzylinder 53. Eine Spannvorrichtung 48 mit handbetätigtem Spannhebel ermöglicht das Spannen des Querträgers 52 auf dem Hilfsrahmen 50. Die Spannvorrichtung 48 wird gelöst, um das Schleifband 41 zu wechseln. Hierbei wird die Spannung zwischen Kontaktwalze 42 und Umlenkrolle 43 durch den Spannzylinder 53 gelöst. Das Schleifband 41 kann dann parallel zur Kontaktwalze 42 (in Fig. 2 nach links) herausgezogen werden.

Zu dem Hilfsrahmen 50 des ersten Schleifbandaggregats 40 gehört eine Einstellvorrichtung, die hier beispielhaft als Hubspindelgetriebe 60 ausgebildet ist. Damit lässt sich der Abstand zwischen dem Transportband 30 und der Kontaktwalze 42 des Schleifbandaggregats 40 bzw. die Zustellung sehr exakt einstellen und bei Bedarf auch schnell anpassen, wobei der Hilfsrahmen 50 auf den Vertikalführungen 23a, 23b in vertikaler Richtung nach oben oder unten verfahren wird.

Die zweite Bearbeitungseinheit ist ein Bürstenaggregat 70, das in Durchlaufrichtung des Blechteils 10 hinter dem ersten Schleifbandaggregat 40 angeordnet ist.

Das Bürstenaggregat 70 hat insgesamt acht Schleifbürsten 71, von denen vier in Mitlaufrichtung und vier in Gegenlaufrichtung um horizontale Achsen rotieren. In Fig. 1 ist nur die vordere Reihe mit vier Schleifbürsten 71 zu sehen.

Eine elektrische Antriebseinheit 72 treibt die Schleifbürsten 71 über ein Verteilergetriebe 73 an. Während die Antriebseinheit 72 fest in dem Maschinengestell 20 hängt, ist das Verteilergetriebe 73 um seine vertikale Achse drehbar. Dadurch ergibt sich eine Multirotations-Bewegung der Schleifbürsten 71. Die Schleifbürsten 71 bestehen aus einer Vielzahl flexibler Schleiflamellen, deren Enden über die Oberfläche des unter den Schleifbürsten 71 vorbeigeführten Blechteils 10 streichen und dabei ein Stück weit auch in Ausnehmungen eindringen können. Gleichzeitig werden sowohl die vorderen als auch die seitlichen Kanten des Blechteils 10 verrundet.

Das Bürstenaggregat 70 hat eine zwischen der Antriebseinheit 72 und dem Maschinengestell 20 angeordnete Höhenverstelleinrichtung, die hier beispielhaft als Hubspindelgetriebe 74a, 74b ausgeführt ist. Dadurch lässt sich der Bearbeitungsspalt bzw. die Zustellung, also der Abstand zwischen den Schleifbürsten 71 und dem Arbeitstrum 31 des Transportbands 30, sehr exakt einstellen.

Dritte Bearbeitungseinheit ist ein zweites Schleifbandaggregat 80, das in Durchlaufrichtung des Blechteils 10 hinter dem zentralen Bürstenaggregat 70 angeordnet ist. Anders als das erste Schleifbandaggregat 40 hat das zweite Schleifbandaggregat 80 ein feinkörniges Schleifband 81, das endlos ist und zwischen einer Kontaktwalze 82 und einer Umlenkrolle 83 umläuft. Angetrieben wird das zweite Schleifbandaggregat 80 in der gleichen Weise wie das erste Schleifbandaggregat 40 mittels Elektromotor, der über einen Treibriemen und eine Riemenscheibe die Kontaktwalze 82 antreibt (vgl. Fig. 2).

Das gesamte zweite Schleifbandaggregat 80 ist auf einem zweiten Hilfsrahmen 90 montiert, welcher im Prinzip dem ersten Hilfsrahmen 50 für das erste Schleifbandaggregat 40 entspricht (vgl. Fig. 2). Zwischen dem Maschinengestell 20 und dem zweiten Schleifbandaggregat 80 ist gleichfalls eine Einstellvorrichtung angeordnet, welche als Hubspindelgetriebe 100 ausgebildet ist. Damit lässt sich der Abstand zwischen dem Transportband 30 und der Kontaktwalze 32 des zweiten Schleifbandaggregats 80 bzw. die Zustellung fein einstellen, indem der Hilfsrahmen 90 auf den Vertikalführungen 24a, 24b des Maschinengestells 20 in vertikaler Richtung nach oben oder unten verfahren wird.

Das zweite Schleifbandaggregat 80 mit feinkörnigem Schleifband 81 dient dem Feinschleifen der Oberseite des Blechteils 10. Ergebnis ist ein sauber entgratetes Werkstück mit verrundeten Kanten und fein geschliffener Oberfläche.

### Bezugszeichen

- 10: Blechteil

- 20: Maschinengestell
- 21a, 21b: Vertikalholme
- 22a, 22b: Horizontalholme
- 23a, 23b: Vertikalführungen
- 24a, 24b: Vertikalführungen

- 30: Transportband
- 31: Arbeitstrum
- 32: Leertrum
- 33a: Umlenkrolle
- 33b: Antriebsrolle
- 34: Aufladefläche
- 35: Entladefläche

- 40: erstes Schleifbandaggregat
- 41: Schleifband
- 42: Kontaktwalze
- 43: Umlenkrolle
- 44: Riemenscheibe
- 45: Elektromotor
- 46: Treibriemen
- 47: Lagergabel
- 48: Spannvorrichtung

- 50: erster Hilfsrahmen (für 40)
- 51a, 51b: Vertikalschienen
- 52: Querträger
- 53: Spannzylinder

- 60: Hubspindelgetriebe (für 40)
- 70: Bürstenaggregat
- 71: Schleifbürsten
- 72: Antriebseinheit
- 73: Verteilergetriebe
- 74a, 74b: Hubspindelgetriebe (für 70)

- 80: zweites Schleifbandaggregat
- 81: Schleifband
- 82: Kontaktwalze
- 83: Umlenkrolle

- 90: zweiter Hilfsrahmen (für 80)

- 100: Hubspindelgetriebe (für 80)

## Patentansprüche

1. Maschine zum Bearbeiten von Blechteilen in mehreren aufeinanderfolgenden Bearbeitungsschritten, insbesondere Entgraten, Verrunden von Kanten und Schleifen der Oberfläche, mit
einem Maschinengestell (20);
einem Transportband (30) zum Transportieren des zu bearbeitenden Blechteils (10) in horizontaler Richtung von einem Aufgabetisch (34) zu einem Ausgabetisch (35);
einer Mehrzahl von verschiedenen Bearbeitungseinheiten, die entlang des Transportbands (30) in Durchlaufrichtung des Blechteils (10) hintereinander angeordnet sind und ein Bürstenaggregat (70) mit flexiblen Schleifbürsten (71) und zwei Schleifbandaggregate (40, 80) mit jeweils einer quer zur Durchlaufrichtung angeordneten Kontaktwalze (42, 82) umfassen;
wobei
das Bürstenaggregat (70) ungefähr in der Mitte des Maschinengestells (20) angeordnet ist;
ein erstes Schleifbandaggregat (40) in einem ersten Hilfsrahmen (50) in Durchlaufrichtung vor dem zentralen Bürstenaggregat angeordnet ist; und ein zweites Schleifbandaggregat (80) in einem zweiten Hilfsrahmen (90) in Durchlaufrichtung hinter dem zentralen Bürstenaggregat angeordnet ist;
die Hilfsrahmen (50, 90) in dem Maschinengestell (20) vertikal verfahrbar gelagert sind, um den Abstand zwischen dem Transportband (30) und den Kontaktwalzen (42, 82) der Schleifbandaggregate (40, 80) einzustellen;
zwischen dem Maschinengestell (20) und den Hilfsrahmen (50, 90) jeweils eine Einstellvorrichtung zum Einstellen des Abstands zwischen dem Transportband (30) und den Kontaktwalzen (42, 82) der Schleifbandaggregate (40, 80) unabhängig von den übrigen Bearbeitungsstationen angeordnet ist;
das erste Schleifbandaggregat (40) ein grobkörniges Schleifband (41) zum Entgraten hat und das zweite Schleifbandaggregat (80) ein feinkörniges Schleifband (81) zum Schleifen der Oberfläche des Blechteils (10) hat.

2. Maschine nach Anspruch 1, **dadurch gekennzeichnet, dass** die Hilfsrahmen (50, 90) einen Querschnitt haben, der im Prinzip einem umgekehrten U entspricht, wobei die U-Schenkel in einem Zwischenraum zwischen dem Transportband (30) und dem Maschinengestell (20) verlaufen.

3. Maschine nach einem der vorhergehenden Ansprüche, **dadurch gekennzeichnet, dass** die Hilfsrahmen (50, 90) zwei parallele Vertikalschienen (51a, 51b) haben, welche in Vertikalführungen (23a, 23b; 24a, 24b) des Maschinengestells (20) gleitend gelagert sind.

4. Maschine nach einem der vorhergehenden Ansprüche, **dadurch gekennzeichnet, dass** die Einstellvorrichtungen jeweils ein Hubspindelgetriebe (60, 100) umfassen.

5. Maschine nach einem der vorhergehenden Ansprüche, **dadurch gekennzeichnet, dass** das Bürstenaggregat (70) eine Mehrzahl von zylindrischen, um horizontale Achsen rotierende Schleifbürsten (71) hat.

6. Maschine nach einem der vorhergehenden Ansprüche, **dadurch gekennzeichnet, dass** das Bürstenaggregat (70) in dem Maschinengestell (20) hängend derart montiert ist, dass die Schleifbürsten (71) in vorgegebenem Abstand über dem Transportband (30) schweben.

7. Maschine nach einem der vorhergehenden Ansprüche, **gekennzeichnet durch** eine zwischen dem Maschinengestell (20) und dem Bürstenaggregat (70) angeordnete Höhenverstellvorrichtung zum Verstellen des Abstands zwischen dem Transportband (30) und den Schleifbürsten (71).

8. Maschine nach Anspruch 7, **dadurch gekennzeichnet, dass** die Höhenverstellvorrichtung ein Hubspindelgetriebe (74a, 74b) umfasst.

## Claims

1. Machine for processing sheet-metal parts in several successive processing steps, in particular deburring, edge rounding and surface grinding, comprising a machine frame (20);
a conveyor belt (30) for conveying the sheet-metal part (10) to be processed in a horizontal direction from a feed table (34) to a discharge table (35);
a plurality of different processing units which are arranged one after another along the conveyor belt (30) in the direction of through-feed of the sheet-metal part (10) and comprise a brush unit (70) with flexible abrasive brushes (71) and two abrasive belt units (40, 80), each having a contact roller (42, 82) arranged transversely to the direction of through-feed;
wherein
the brush unit (70) is arranged approximately in the center of the machine frame (20);
a first abrasive belt unit (40) is arranged in a first auxiliary frame (50) upstream of the central brush unit in the direction of through-feed; and a second abrasive belt unit (80) is arranged in a second auxiliary frame (90) downstream of the central brush unit in the direction of through-feed;
the auxiliary frames (50, 90) are mounted in the machine frame (20) so as to be vertically movable in order to adjust the distance between the conveyor belt (30) and the contact rollers (42, 82) of the abrasive belt units (40, 80);
in each case, an adjusting device for adjusting the distance between the conveyor belt (30) and the contact rollers (42, 82) of the abrasive belt units (40, 80), independently of the other processing stations, is arranged between the machine frame (20) and the auxiliary frames (50, 90);
the first abrasive belt unit (40) has a coarse-grained abrasive belt (41) for deburring, and the second abrasive belt unit (80) has a fine-grained abrasive belt (81) for grinding the surface of the sheet-metal part (10).

2. Machine according to claim 1, **characterized in that** the auxiliary frames (50, 90) have a cross-section which substantially corresponds to an inverted U, the U-legs extending in an intermediate space between the conveyor belt (30) and the machine frame (20).

3. Machine according to one of the preceding claims, **characterized in that** the auxiliary frames (50, 90) have two parallel vertical rails (51a, 51b) which are slidably mounted in vertical guides (23a, 23b; 24a, 24b) of the machine frame (20).

4. Machine according to one of the preceding claims, **characterized in that** the adjusting devices each comprise a lifting spindle gear (60, 100).

5. Machine according to one of the preceding claims, **characterized in that** the brush unit (70) has a plurality of cylindrical abrasive brushes (71) rotating about horizontal axes.

6. Machine according to one of the preceding claims, **characterized in that** the brush unit (70) is mounted suspended in the machine frame (20) in such a manner that the abrasive brushes (71) float above the conveyor belt (30) at a predetermined distance.

7. Machine according to one of the preceding claims, **characterized by** a height-adjusting device arranged between the machine frame (20) and the brush unit (70) for adjusting the distance between the conveyor belt (30) and the abrasive brushes (71).

8. Machine according to claim 7, **characterized in that** the height-adjusting device comprises a lifting spindle gear (74a, 74b).

## Revendications

1. Machine pour l'usinage de pièces en tôle en plusieurs étapes de traitement successives, notamment l'ébavurage, l'arrondissement des arêtes et le ponçage de la surface, comprenant
un bâti de machine (20);
un convoyeur à bande (30) destiné à transporter la pièce en tôle (10) à usiner dans une direction horizontale depuis une table d'alimentation (34) vers une table de sortie (35);
une pluralité de différentes unités de traitement disposées successivement le long du convoyeur à bande (30) dans le sens de passage de la pièce en tôle (10) et comprenant un agrégat de brossage (70) avec des brosses abrasives flexibles (71) et deux agrégats à bande abrasive (40, 80) comportant chacun un rouleau de contact (42, 82) disposé transversalement par rapport au sens de passage;
dans lequel
l'agrégat de brossage (70) est disposé approximativement au centre du bâti de machine (20);
un premier agrégat à bande abrasive (40) est disposé, dans le sens de passage, en amont du agrégat de brossage central dans un premier châssis auxiliaire (50); et un second agrégat à bande abrasive (80) est disposé, dans le sens de passage, en aval du agrégat de brossage central dans un second châssis auxiliaire (90);
les châssis auxiliaires (50, 90) sont montés de manière réglable verticalement dans le bâti de machine (20) afin de régler la distance entre le convoyeur à bande (30) et les rouleaux de contact (42, 82) des agrégats à bande abrasive (40, 80);
entre le bâti de machine (20) et les châssis auxiliaires (50, 90) est disposé respectivement un dispositif de réglage destiné à régler la distance entre le convoyeur à bande (30) et les rouleaux de contact (42, 82) des agrégats à bande abrasive (40, 80) indépendamment des autres stations de traitement ;
le premier agrégat à bande abrasive (40) comporte une bande abrasive à gros grain (41) pour l'ébavurage et le second agrégat à bande abrasive (80) comporte une bande abrasive à grain fin (81) pour le ponçage de la surface de la pièce en tôle (10).

2. Machine selon la revendication 1, **caractérisée en ce que** les châssis auxiliaires (50, 90) présentent une section transversale correspondant en principe à un U inversé, les branches du U s'étendant dans un espace intermédiaire entre le convoyeur à bande (30) et le bâti de machine (20).

3. Machine selon l'une quelconque des revendications précédentes, **caractérisée en ce que** les châssis auxiliaires (50, 90) comportent deux rails verticaux parallèles (51a, 51b) qui sont montés coulissants dans des guidages verticaux (23a, 23b; 24a, 24b) du bâti de machine (20).

4. Machine selon l'une quelconque des revendications précédentes, **caractérisée en ce que** les dispositifs de réglage comprennent chacun un mécanisme à vis de levage (60, 100).

5. Machine selon l'une quelconque des revendications précédentes, **caractérisée en ce que** l'agrégat de brossage (70) comporte une pluralité de brosses abrasives cylindriques (71) en rotation autour d'axes horizontaux.

6. Machine selon l'une quelconque des revendications précédentes, **caractérisée en ce que** l'agrégat de brossage (70) est monté suspendu dans le bâti de machine (20) de manière à ce que les brosses abrasives (71) flottent à une distance prédéterminée au-dessus du convoyeur à bande (30).

7. Machine selon l'une quelconque des revendications précédentes, **caractérisée par** un dispositif de réglage en hauteur disposé entre le bâti de machine (20) et l'agrégat de brossage (70) pour régler la distance entre le convoyeur à bande (30) et les brosses abrasives (71).

8. Machine selon la revendication 7, **caractérisée en ce que** le dispositif de réglage en hauteur comprend un mécanisme à vis de levage (74a, 74b).
